# EUROPÄISCHE PATENTSCHRIFT

(11) **EP 0 636 544 B1**
(45) Veröffentlichungstag und Bekanntmachung des Hinweises auf die Patenterteilung: **01.04.1998**
(21) Anmeldenummer: 94111600.6
(22) Anmeldetag: 26.07.1994
(51) Int. Cl.: B65D 5/74

(54) **Kartonzuschnitt zum Herstellen einer Faltschachtel**
Blank for producing a folding box
Flan pour la confection d'une boîte pliante

(30) Priorität: 01.08.1993 DE 4325659
(43) Veröffentlichungstag der Anmeldung: 01.02.1995
(73) Patentinhaber: 4P Nicolaus Kempten GmbH, D-87437 Kempten (DE)
(72) Erfinder: Hartmann, Kai, D-87480 Wengen (DE)
(74) Vertreter: Hutzelmann, Gerhard

(56) Entgegenhaltungen:
- CH-A- 426 628
- DE-A- 3 402 096
- US-A- 3 133 688
- US-A- 3 982 683

## Beschreibung

Die Erfindung bezieht sich auf einen Kartonzuschnitt zum Herstellen einer Faltschachtel mit vier durch Faltlinien miteinander verbundenen Seiten- bzw. Stirnwänden, wobei an zwei nicht benachbarten Seitenwänden jeweils ein Bodenabschnitt und ein Deckelabschnitt und an den beiden Stirnwänden jeweils zwei Staubklappen über Faltlinien angelenkt sind und an der einen Seitenwand zusätzlich noch ein Wandabschnitt zum Verbinden dieser Seitenwand mit der benachbarten Stirnwand gelenkig angeformt ist, mit mehreren vorzugsweise als Perforationslinien ausgebildeten Sollbruchlinien, von denen zwei im wesentlichen parallel zu den Faltlinien zwischen den Seiten- bzw. Stirnwänden über die beiden Deckelabschnitte und bis in den oberen Bereich der Seitenwände, an denen die Deckelabschnitte angelenkt sind, verlaufen und die dritte Sollbruchlinie die in den Seilenwänden liegenden Enden der beiden anderen Sollbruchlinien miteinander verbindet und über die dazwischen liegende Stirnwand verläuft, wobei je eine Faltlinie von den beiden Schnittpunkten der Sollbruchlinien schräg zu den Faltlinien, die die jeweilige Seitenwand mit der Stirnwand verbindet, verläuft und die Enden dieser beiden Faltlinien durch eine weitere Faltlinie verbunden sind, welche quer über die Stirnwand verläuft, und weitere Faltlinien schräg von den erwähnten Schnittpunkten der Sollbruchlinien zu den Faltlinien zwischen den Seitenwänden und den daran angelenkten Deckelabschnitten verlaufen, die sich dann in den Deckelabschnitten als Faltlinien fortsetzen und dort im aufgerichteten Karton überdecken.

Ein derartiger Kartonzuschnitt ist aus US-A-3 133 688 bekannt; hiervon ausgehend liegt der Erfindung die Aufgabe zugrunde, einen Kartonzuschnitt bzw. die daraus aufgerichtete Faltschachtel so auszugestalten, daß sie zum Entnehmen ihres Inhaltes leicht geöffnet und nach Entnahme einer Teilmenge wieder verschlossen werden kann, wobei eine gute Dichtigkeit erzielt werden soll.

Diese Aufgabe wird erfindungsgemäß dadurch gelöst, daß die die beiden schrägen Faltlinien über die Stirnwand verbindende Faltlinie bogenförmig verlaufend ausgebildet ist, daß die beiden über die Deckelabschnitte verlaufenden Faltlinien ebenfalls bogenförmig ausgebildet sind, daß die über die Stirnwand verlaufende Sollbruchlinie in ihrem Mittelabschnitt nach oben versetzt verläuft und daß die Höhe der Staubklappe, die an der mit der Sollbruchlinie versehenen Stirnwand angelenkt ist, geringer ist als der Abstand der Sollbruchlinie in den Deckelabschnitten von der Anlenklinie dieser Staubklappe an der Stirnwand.

Damit ist nicht nur eine einfache Möglichkeit zum Herstellen einer Ausschüttöffnung geschaffen sondern auch erreicht, daß diese Öffnung durch einfaches Eindrücken der benachbarten Bereiche wieder verschlossen werden kann. Die bogenförmige Ausgestaltung der Faltlinien bewirkt dabei einen Schnappeffekt, wodurch die eingedrückten Verschlußteile sicher in ihrer Verschlußstellung verbleiben. Der nach oben versetzte Mittelabschnitt der Sollbruchlinie verhindert im wiederverschlossenen Zustand, daß diese Stirnwand nach innen gedrückt werden kann, und verbessert gleichzeitig die Dichtigkeit. Die verhältnismäßig kurze Länge der Staubklappe ermöglicht ein unbehindertes Öffnen der in diesem Bereich vorgesehenen Sollbruchlinie.

Durch das Zusammenwirken aller Merkmale der Erfindung ist eine Ausschüttöffnung geschaffen, die zum einen leicht zu öffnen ist, und zwar sowohl beim ersten Öffnen als auch nach einem Wiederverschläß, und die zum anderen leicht und sicher wiederzuverschließen ist.
In der Zeichnung ist die Erfindung anhand zweier Ausführungsbeispiele veranschaulicht. Dabei zeigen:
- Fig.1: einen flach liegenden Kartonzuschnitt mit Sollbruchlinien zum Herstellen einer Ausschütt-Öffnung und Faltlinien, welche diese Öffnung umgeben,
- Fig.2: eine aus dem Kartonzuschnitt gemäß Fig.1 aufgerichtete Faltschachtel,
- Fig.3: die Faltschachtel gemäß Fig.2 mit einem herausgetrennten Abschnitt und damit gebildeter Ausschütt-Öffnung,
- Fig.4: die Faltschachtel gemäß Fig.2 und 3 mit wieder verschlossener Ausschütt-Öffnung und
- Fig.5: eine weitere Ausgestaltung einer aufgerichteten Faltschachtel mit gebogen verlaufenden Sollbruchlinien in den Deckelabschnitten.

Mit 1 ist in Fig.1 ein Kartonzuschnitt bezeichnet, der zwei Seitenwände 2 und 3 sowie zwei Stirnwände 4 und 5 aufweist, die jeweils durch Faltlinien 6,7,8 miteinander verbunden sind. An der Seitenwand 2 ist über eine weitere Faltlinie 9 ein Wandabschnitt 10 angelenkt, der zum Verbinden mit der Stirnwand 5 dient. An den beiden Seitenwänden 2 und 3 ist am oberen Ende je ein Deckelabschnitt 11 und 12 über eine durchgehende Faltlinie 13 angelenkt, während am unteren Ende dieser beiden Seitenwände 2,3 je ein Bodenabschnitt 14 bzw. 15 über eine Faltlinie 16 angelenkt ist. An der Stirnwand 4 ist oben eine verhältnismäßig kurze Staubklappe 17 und unten eine Staubklappe 18 ebenfalls über die entsprechenden Faltlinien 13 und 16 angelenkt. Die Stirnwand 5 trägt entsprechende Staubklappen 19 und 20. Alle vier Staubklappen 17,18,19 und 20 sind mit Aussparungen versehen, wodurch bei ihrem Einfalten zwischen die jeweiligen Deckel- bzw. Bodenabschnitte 11,12;14,15 diese Abschnitte über die Ausnehmungen direkt miteinander versiegelt oder verklebt werden können. Quer über die Stirnwand 4 verläuft eine Sollbruchlinie, die als Perforationslinie 21 ausgebildet ist und deren beide Endabschnitte nach unten abgewinkelt sind und sich dann noch parallel zum Mittelstück ein Stück in die beiden Seitenwände 2,3 hinein erstrecken. Von jedem der beiden Endpunkte dieser Perforationslinie 21 erstreckt sich eine weitere Perforationslinie 22 bzw. 23 senkrecht nach oben und setzt sich in dem anschließenden Deckelabschnitt 11 bzw. 12 fort. Vom jeweiligen Schnittpunkt der Perforationslinie 21 mit der Perforationslinie 22 bzw. 23 geht eine Faltlinie 24 bzw. 25 aus, die schräg nach unten zur Faltlinie 6 bzw. 7 verläuft. Die beiden Schnittpunkte der Faltlinien 6,24 und 7,25 sind durch eine bogenförmig ausgebildete weitere Faltlinie 26 miteinander verbunden. Ebenfalls von den Schnittpunkten der Perforationslinien 21,22,23 gehen zwei weitere Faltlinien 27,28 aus, die schräg gegen die Faltlinie 13 hin verlaufen. Vom Schnittpunkt mit dieser Faltlinie 13 aus verlaufen wieder bogenförmig ausgebildete Faltlinien 29,30 quer über die beiden Deckelabschnitte 11 und 12.

In Fig.2 ist eine aus dem Kartonzuschnitt 1 aufgerichtete Faltschachtel dargestellt, die vollständig verschlossen ist. Zum Entnehmen wenigstens einer Teilmenge des schüttfähigen Füllgutes wird eine obere Ecke entlang der Perforationslinien 21,22,23 herausgetrennt, wie dies in Fig.3 dargestellt ist.

Zum Wiederverschließen der Entnahmeöffnung wird zuerst der Deckelabschnitt entlang der Faltlinien 27,28 und 29 nach innen eingefaltet. Sodann wird der Stirnwandabschnitt entlang der Faltlinien 24,25 und 26 ebenfalls nach innen eingefaltet, wobei sich dieser mit dem durch den Verlauf der Perforationslinie 21 gegebenen Ansatz auf dem eingefalteten Deckelabschnitt abstützt, wie dies in Fig.4 dargestellt ist. Dadurch wird eine verhältnismäßig gute Abdichtung zwischen dem Deckelabschnitt und dem Stirnwandabschnitt erzielt. Zum Wiederöffnen kann dieser Ansatz dann leicht ergriffen und der Stirnwandabschnitt herausgefaltet werden. Daraufhin ist auch der Deckelabschnitt leicht ergreifbar und herauszufalten.

Anstelle des Ansatzes an der Perforationslinie 21 können auch die beiden Perforationslinien 22 und 23 mit entsprechenden Ansätzen versehen sein, wobei es dann zweckmäßig ist, zuerst den Stirnwandabschnitt und dann erst den Deckelabschnitt einzufalten.

In Fig.5 ist ein weiteres Ausführungsbeispiel einer aufgerichteten Faltschachtel dargestellt, wobei die über die Stirnwand 4 verlaufende Perforationslinie 51 gerade verläuft und die beiden über die Deckelabschnitte 11 und 12 verlaufenden Perforationslinien 52 und 53 (nur 52 sichtbar) gebogen ausgebildet sind. Beim Wiederverschließen der Öffnung greift der dadurch gebogen ausgebildete Restabschnitt der beiden Deckelabschnitte über den oberen und nach innen gedrückten Abschnitt der Stirnwand 4, wodurch ein verhältnismäßig dichter Verschluß erzielt wird.

## Patentansprüche

1. Kartonzuschnitt(1) zum Herstellen einer Faltschachtel mit vier durch Faltlinien(6,7,8) miteinander verbundenen Seiten- bzw. Stirnwänden(2,3,4,5), wobei an zwei nicht benachbarten Seitenwänden(2,3) jeweils ein Bodenabschnitt(14,15) und ein Deckelabschnitt(11,12) und an den beiden Stirnwänden(4,5) jeweils zwei Staubklappen(17,18,19,20) über Faltlinien(13,16) angelenkt sind und an der einen Seitenwand(2) zusätzlich noch ein Wandabschnitt(10) zum Verbinden dieser Seitenwand(2) mit der benachbarten Stirnwand(5) gelenkig angeformt ist, mit mehreren vorzugsweise als Perforationslinien(21,22,23) ausgebildeten Sollbruchlinien, von denen zwei im wesentlichen parallel zu den Faltlinien(6,7) zwischen den Seiten- bzw. Stirnwänden(2,3,4) über die beiden Deckelabschnitte(11,12) und bis in den oberen Bereich der Seitenwände(2,3), an denen die Deckelabschnitte angelenkt sind, verlaufen und die dritte Sollbruchlinie(21) die in den Seitenwänden liegenden Enden der beiden anderen Sollbruchlinien(22,23) miteinander verbindet und über die dazwischen liegende Stirnwand(4) verläuft, wobei je eine Faltlinie(24,25) von den beiden Schnittpunkten der Sollbruchlinien(21,22,23) schräg zu den Faltlinien(6,7), die die jeweilige Seitenwand(2,3) mit der Stirnwand(4) verbindet, verläuft, die Enden dieser beiden Faltlinien(24,25) durch eine weitere Faltlinie(26) verbunden sind, welche quer über die Stirnwand(4) verläuft, und weitere Faltlinien(27,28) schräg von den erwähnten Schnittpunkten der Sollbruchlinien zu den Faltlinien(13) zwischen den Seitenwänden(2,3) und den daran angelenkten Deckelabschnitten(11,12) verlaufen, die sich dann in den Deckelabschnitten(11,12) als Faltlinien(29,30) fortsetzen und dort im aufgerichteten Karton überdecken, dadurch gekennzeichnet daß die die beiden schrägen Faltenlinien(24,25) über die Stirnwand(4) verbindende Faltlinie(26) bogenförmig verlaufend ausgebildet ist, daß die beiden über die Deckelabschnitte(11,12) verlaufenden Faltlinien(29,30) ebenfalls bogenförmig ausgebildet sind, daß die über die Stirnwand(4) verlaufende Sollbruchlinie(21) in ihrem Mittelabschnitt nach oben versetzt verläuft und daß die Höhe der Staubklappe(17), die an der mit der Sollbruchlinie(21) versehenen Stirnwand(4) angelenkt ist, geringer ist als der Abstand der Sollbruchlinie(22,23) in den Deckelabschnitten(11,12) von der Anlenklinie(13) dieser Staubklappe(17) an der Stirnwand(4).

## Claims

1. Board blank (1) for the production of a folding carton, with four side and end panels (2, 3, 4, 5) connected to each other by folding lines (6, 7, 8), in which both a base section (14, 15) and a top section (11, 12) are hinged to two side panels (2, 3) that are not adjacent to each other and two dust flaps (17, 18, 19, 20) are hinged to each of the two end panels (4, 5) - in each case along folding lines (13, 16) - and in which an additional panel section (10) is hinged to one of the side panels (2) to connect this side panel (2) to the adjacent end panel (5), with several tear lines provided preferably in the form of perforation lines (21, 22, 23), two of which extend essentially parallel to the folding lines (6, 7) between the side and end panels (2, 3, 4) across the two top sections (11, 12) and into the upper section of the side panels (2, 3) to which the top sections are hinged, while the third tear line (21) connects the ends of the two other tear lines (22, 23) located in the side panels and extends across the end panel (4) between these side panels, and in which a folding line (24, 25) extends obliquely from each of the intersection points of the tear lines (21, 22, 23) to the folding lines (6, 7) that connect the relevant side panel (2, 3) to the end panel (4), the ends of these two folding lines (24, 25) are connected by another folding line (26) that extends across the end panel (4) and further folding lines (27, 28) extend obliquely from the above-mentioned intersection points of the tear lines to the folding lines (13) between the side panels (2, 3) and the top sections (11, 12) hinged to them that then continue in the top sections (11, 12) as folding lines (29, 30) and are then positioned on top of each other when the board blank has been formed, **wherein** the folding line (26) that connects the two oblique folding lines (24, 25) across the end panel (4) is designed to extend in a curved shape, **wherein** the two folding lines (29, 30) that extend across the top sections (11, 12) are also designed to be curved, **wherein** the middle section of the tear line (21) that extends across the end panel (4) is provided in a higher position and **wherein** the height of the dust flap (17) that is hinged to the end panel (4) provided with the tear line (21) is smaller than the distance between the tear line (22, 23) in the top sections (11, 12) and the line (13) hinging this dust flap (17) to the end panel (4).

## Revendications

1. Pièce ou flan de carton (1), pour la fabrication d'une boîte par pliage, avec quatre parois latérales respectivement frontales (2, 3, 4, 5), reliées ensemble au moyen de lignes de pliage (6, 7, 8), avec deux parois latérales (2, 3) non adjacentes sur lesquelles sont à chaque fois articulées une section de fond (14, 15) et une section de couvercle (11, 12), et avec deux parois frontales (4, 5) sur lesquelles sont à chaque fois articulés deux volets anti-poussière (17, 18, 19, 20), par l'intermédiaire de lignes de pliage (13, 16), et avec une paroi latérale (2) sur laquelle est formée, en plus, une section de paroi (10), d'un seul tenant et de façon articulée, et qui est destinée à assurer la liaison de cette paroi latérale (2) avec la paroi frontale (5) voisine, avec plusieurs lignes destinées à la rupture, réalisées de préférence sous forme de lignes de perforations (21, 22, 23), dont deux s'étendent sensiblement parallèlement aux lignes de pliage (6, 7) s'étendant entre les parois latérales respectivement frontales (2, 3, 4), sur les deux sections de couvercle (11, 12) et jusque dans la zone supérieure des parois latérales (2, 3) auxquelles sont articulées les sections de couvercle, et la troisième ligne destinée à la rupture (21) qui relie ensemble les extrémités, situées dans les parois latérales, des deux autres lignes destinées à la rupture (22, 23) et qui s'étend sur la paroi frontale (4) placée en position intermédiaire, où chaque fois une ligne de pliage (24, 25), s'étend, depuis les deux points d'intersection des lignes destinées à la rupture (21, 22, 23), obliquement par rapport aux lignes de pliage (6, 7), et relie la paroi latérale (2, 3) respective à la paroi frontale (4), les extrémités de ces deux lignes de pliage (24, 25) étant reliées par une autre ligne de pliage (26) qui s'étend transversalement sur la paroi frontale (4), et d'autres lignes de pliage (27, 28) s'étendant obliquement par rapport aux points d'intersection mentionnés des lignes destinés à la rupture vers les lignes de pliage (13), entre les parois latérales (2, 3), et les sections de couvercle (11, 12) leur étant articulées, qui se prolongent ensuite, dans les sections de couvercle (11, 12), sous forme de lignes de pliage (29, 30), et se recouvrent à cet endroit dans le carton formé, caractérisé en ce que la ligne de pliage (26) reliant les deux lignes de pliage (24, 25) obliques par l'intermédiaire de la paroi frontale (4) sont réalisées avec une allure arquée, en ce que les deux lignes de pliage (29, 30) s'étendant sur les sections de couvercle (11, 12) sont également d'allure arquée, en ce que la ligne destinée à la rupture (21) qui s'étend sur la paroi frontale (4) a une allure décalée vers le haut dans sa section médiane, et en ce que la hauteur du volet anti-poussière (17), qui est articulé sur la paroi frontale (4) pourvue de la ligne destinée à la rupture (21), est inférieure à l'espacement entre la ligne destinée à la rupture (22, 23), réalisée dans les sections de couvercle (11, 12), et la ligne d'articulation (13) de ce volet anti-poussière (17) sur la paroi frontale (4).
